# EUROPÄISCHE PATENTSCHRIFT

(11) **EP 1 835 116 B1**
(45) Veröffentlichungstag und Bekanntmachung des Hinweises auf die Patenterteilung: **17.09.2008**
(21) Anmeldenummer: 06005481.4
(22) Anmeldetag: 17.03.2006
(51) Int. Cl.: E06B 1/68, E06B 1/62

(54) **Leiste**
Sealing strip
Obturateur

(43) Veröffentlichungstag der Anmeldung: 19.09.2007
(73) Patentinhaber: Hanno-Werk GmbH & Co. KG, D-30880 Laatzen / A-2325 Himberg AT (DE)
(72) Erfinder: Troska, Oliver, 31171 Nordstemmen (DE)
(74) Vertreter: Körner, Peter

(56) Entgegenhaltungen:
- DE-A1- 19 911 199
- DE-A1-4102004 017 06
- DE-U1-4202005 020 16

## Beschreibung

Die vorliegende Erfindung betrifft eine Leiste nach dem Oberbegriff des Anspruchs 1.

Eine gattungsgemäße Leiste zur Abdeckung einer Fuge zwischen einem Fensterrahmen und einer Fensterlaibung ist beispielsweise aus der DE 9110541 U1 bekannt. Die Leiste weist zwei über eine sich in Längsrichtung der Leiste erstreckende Gelenkausformung beweglich miteinander verbundene Leistenabschnitte auf. Durch die Gelenkausformung können die Leistenabschnitte in diverse Winkel zueinander gebracht werden, so dass die Fugenabdeckleiste als Winkelleiste einsetzbar ist.

Die Gelenkausformung wird hierbei durch eine in Leistenlängsrichtung im Abstand zum Leistenrand verlaufende Nut gebildet. Es sind aber auch andere als die in der DE 9110541 U1 genannten, dem Fachmann geläufige Gelenke, insbesondere in Form von Filmscharnieren, bekannt. Die Gelenkausformung muss selbstverständlich dicht sein.

Die Leiste gemäß DE 9110541 U1 kann diverse Breiten und Längen aufweisen. Sie besteht aus Hart-PVC und kann auf Rollen vorrätig gehalten werden.

Derartige Leisten werden nicht nur zum Abdecken von Fugen zwischen Fensterrahmen und Fensterlaibung, sondern auch zwischen Tür und Türlaibung verwendet. Dementsprechend ist die vorliegende Erfindung auch nicht nur auf Leisten zum Abdecken und Abdichten von Fugen zwischen Fensterrahmen und der Laibung beschränkt.

Vorzugsweise sind auf der Rückseite der Leiste beiderseits der Gelenkausformung Selbstklebebänder angeordnet. Nach Abziehen einer Schutzbahn ist die Leiste auf den Fensterrahmen und die Fensterlaibung aufklebbar.

Die DE 9000464 U1 offenbart eine Leiste zur Abdeckung einer Fuge zwischen einem Fensterrahmen und dem Mauerwerk. Die dort offenbarte flache Leiste umfasst eine seitlich anextrudierte, elastische Dichtlippe und doppelseitiges Klebeband auf der Rückseite. Die Leiste dient nicht nur zur Abdeckung einer Fuge zwischen dem Blendrahmen eines Fensters und dem Mauerwerk, sondern kann auch zur Abdeckung von Fugen in ähnlichen Fällen, etwa bei Trennwänden, beim Bau von Wintergärten oder im Messebau verwendet werden. Dementsprechend ist die vorliegende Erfindung auch nicht nur auf Leisten zum Abdecken und Abdichten von Fugen zwischen Fensterrahmen und der Fensterlaibung beschränkt.

Die in DE 9110541 U1 und DE 9000464 U1 offenbarten Leisten sind über das doppelseitiges Klebeband fest mit dem Fensterrahmen und der Fensterlaibung verklebt. Nachteilig daran ist, dass diese Leisten zwar zunächst eine Abdeckung und Abdichtung der Fuge bewirken, jedoch bei auftretenden größeren Bewegungen zwischen Fensterrahmen und Fensterlaibung, welche beispielsweise durch äußere Einflüsse wie Temperatur und Wind auftreten, oftmals nicht mehr zuverlässig abdichten. Diesen Bewegungen hält eine starre Klebeverbindung zwischen Leiste und Fensterrahmen bzw. Fensterlaibung üblicherweise nicht stand, so dass die Leiste entweder in der Gelenkausformung reißt oder sich vom Fensterrahmen bzw. von der Fensterlaibung ablöst. Darüber hinaus bildet die Gelenkausformung aufgrund ihrer geringen Materialstärke eine Schwachstelle, welche bei auftretenden Bewegungen zwischen Fensterrahmen und Fensterlaibung reißen und so die Leiste undicht machen kann.

Aus der DE 10 2004 017064 A1 ist eine aus Kunststoff bestehende Dichtleiste zur Abdichtung zwischen einem Fensterrahmen oder dergleichen und einer Fensterlaibung mit zwei über eine sich in Längsrichtung der Dichtleiste erstreckende Gelenkausformung beweglich miteinander verbundenen Leistenabschnitten bekannt. Ein erster Leistenabschnitt ist hierbei zur Klebeverbindung mit dem Fensterrahmen ausgebildet. Der zweite Leistenabschnitt ist zur Ausbildung eines 180° überschreitenden, dem Fensterrahmen bzw. der Fensterlaibung zugewandten Öffnungswinkels aufklappbar.

Der zweite Leistenabschnitt ist Träger eines unter Rückstellkraft stehenden Dichtungs-Distanzmittels in Form eines gummiartigen Vollmaterialstreifens und/oder eines Schaumstoff-Dichtstreifens. Letztgenannter besteht aus einem in einer auftrennbaren Folie komprimiert aufgenommenen Schaumstoff. Ein solcher Schaumstoff-Dichtstreifen ist in der DE 199 44 611 A1 beschrieben.

Dem zweiten Leistenabschnitt ist außerdem als zweites Distanzmittel eine der Fensterlaibung zugewandt abgeknickt verlaufende Dichtlippe zugeordnet, die sich beispielsweise Putzunebenheiten an der Fensterlaibung anpasst und insbesondere für einen ästhetisch ansprechenden Abschluss der Leiste sorgt.

Eine Leiste gemäß DE 10 2004 017 064 A1 weist im Gegensatz zu den in DE 9110541 U1 und DE 9000464 U1 offenbarten Leisten somit nur eine einzige starre Verklebung, nämlich zwischen dem ersten Leistenabschnitt und dem Fensterrahmen auf. Dadurch führen Relativbewegungen zwischen dem Fensterrahmen und der Fensterlaibung nicht zu den oben genannten Nachteilen.

Nachteilig an einer derartigen Leiste ist jedoch, dass die gesamte Leiste aufgrund der Distanzmittel unter Spannung steht, was zu einer Beeinträchtigung des Materials, insbesondere zum Bruch im Bereich geringster Materialstärke, also zwischen dem ersten und zweiten Leistenabschnitt, führen kann. Darüber hinaus können diese Spannungen auch zum Ablösen der einzigen Klebeverbindung zwischen Fensterrahmen und erstem Leistenabschnitt führen. In beiden Fällen würde die Leiste undicht werden. Darüber hinaus wird die gesamte Leiste nur durch eine einzige Klebeverbindung zwischen Fensterrahmen und erstem Leistenabschnitt gehalten. Darüber stellt der nicht verklebte Leistenabschnitt eine schwächere Dichtung dar, da die Klebemasse üblicherweise gleichzeitig als Dichtungsmasse wirkt. Weiterhin ist zu befürchten, dass die Rückstellkraft des genannten Dichtungs-Distanzmittels mit der Zeit bzw. durch die auftretenden Bewegungen zwischen Fensterrahmen und Fensterlaibung nachlässt und es so zu Undichtigkeiten in der Fuge kommt.

Ausgehend von diesem Stand der Technik liegt der Erfindung die Aufgabe zugrunde eine gattungsgemäße Leiste dahingehend zu verbessern, dass diese sowohl mit dem Fenster- oder Türrahmen als auch mit der Laibung verklebbar ist und auch bei größeren Bewegungen zwischen Fenster- oder Türrahmen und Laibung zuverlässig dichtet. Es soll eine Leiste geschaffen werden, die sich in diesem Sinne zur Sanierung von Altbaufenstern ohne wesentliche Beeinträchtigung der Bausubstanz eignet.

Diese Aufgabe wird bei einer Leiste nach dem Oberbegriff des Anspruchs 1 durch die kennzeichnenden Merkmale des Anspruchs 1 oder 2 gelöst. Weiterbildungen und vorteilhafte Ausgestaltungen der Erfindung ergeben sich aus den Unteransprüchen.

Die erfindungsgemäße Leiste zur Abdeckung und Abdichtung einer Fuge zwischen einem Fenster- oder Türrahmen und einer Laibung umfasst zwei sich in Längsrichtung der Leiste erstreckende Leistenabschnitte, die in einem vorgebbaren Winkel zueinander gelenkig oder in einem vorgegebenen Winkel zueinander starr miteinander verbunden sind. Der erste Leistenabschnitt ist zur Klebeverbindung mit dem Fenster- oder Türrahmen und der zweite Leistenabschnitt zur Klebeverbindung mit der Laibung ausgebildet.

Die beiden Leistenabschnitte können also entweder starr miteinander verbunden sein und dann einen vorgegebenen Winkel, beispielsweise von 90°, einschließen. Oder die beiden Leisten sind über eine dichte Gelenkausformung, insbesondere in Form eines Filmscharniers, gelenkig und damit beweglich miteinander verbunden. Durch ein Zusammen- oder Auseinanderfalten der Leistenabschnitte entlang der Gelenkausformung sind so diverse Winkel, je nach Anwendungsbereich der Leiste, vorgebbar.

Erfindungsgemäß ist auf der für die Klebeverbindung mit dem Fenster- oder Türrahmen und der Laibung vorgesehenen Seite der Leiste wenigstens ein sich in Längsrichtung der Leiste erstreckender Schlauch angeordnet, der mit wenigstens zwei durchgehend in Längsrichtung verlaufenden und voneinander beabstandeten Streifen aus Klebemasse beschichtet ist. Wenigstens einer dieser Streifen ist zur Klebeverbindung des Schlauches mit der Leiste und wenigstens ein anderer dieser Streifen ist zur Klebeverbindung des Schlauches mit dem Fenster- oder Türrahmen und/oder der Laibung ausgebildet.

Dadurch wird erreicht, dass die Leiste sowohl mit dem Fenster- oder Türrahmen als auch mit der Laibung verklebt werden kann, wobei diese erfindungsgemäße Verklebung Relativbewegungen zwischen Fenster- oder Türrahmen und Laibung zulässt, ohne dass ein Ablösen der Leiste von dem Fenster- oder Türrahmen oder der Laibung und damit ein Undichtwerden der Fuge zu befürchten ist. Der Schlauch, der nicht vollflächig mit der Klebemasse, sondern mit wenigstens zwei voneinander beabstandeten Streifen aus Klebemasse beschichtet ist, gleicht diese Bewegungen durch Formänderung aus. Ein derartiger Klebeschlauch ist in der nicht vorveröffentlichten deutschen Patentanmeldung DE 10 2004 059 522 beschrieben, deren Offenbarungsinhalt hier voll inhaltlich mit einbezogen wird, auch zu dem Zweck, Merkmale dieser Unterlagen in Ansprüche vorliegender Anmeldung mit aufzunehmen.

Dies wird alternativ hierzu ebenfalls durch eine Leiste erreicht, bei der auf der für die Klebeverbindung mit dem Fenster- oder Türrahmen und der Laibung vorgesehenen Seite der Leiste ein erster sich in Längsrichtung der Leiste erstreckender und den zweiten Leistenabschnitt wenigstens teilweise überdeckender Schlauch sowie ein erstes sich in Längsrichtung der Leiste erstreckendes, zumindest diffusionshemmend und luftdicht ausgebildetes und den ersten Leistenabschnitt und den Schlauch wenigstens teilweise überdeckendes Bahnmaterial angeordnet ist. Der Schlauch weist hierbei wenigstens zwei durchgehend in Längsrichtung verlaufende und voneinander beabstandete Streifen aus Klebemasse auf, wobei wenigstens einer dieser Streifen zur Klebeverbindung des Schlauches mit der Leiste und wenigstens ein anderer dieser Streifen zur Klebeverbindung des Schlauches mit dem Bahnmaterial ausgebildet ist. Selbstverständlich ist es auch möglich, dass anstelle des Schlauches das Bahnmaterial einen entsprechenden Streifen aus Klebemasse zur Klebeverbindung des Schlauches mit dem Bahnmaterial aufweist. Hauptsache ist, dass der Schlauch mit dem Bahnmaterial verklebt ist. Das Bahnmaterial weist unabhängig davon wenigstens zwei durchgehend in Längsrichtung verlaufende und voneinander beabstandete Streifen aus Klebemasse auf, wobei wenigstens einer dieser Streifen nur zur Klebeverbindung des Bahnmaterials mit dem, nicht den Schlauch aufweisenden Leistenabschnitt und wenigstens ein anderer dieser Streifen zur Klebeverbindung des Bahnmaterials mit dem Fenster- oder Türrahmen und der Laibung ausgebildet ist. Es ist also auch möglich, dass anstelle des anderen Streifens zwei voneinander beabstandete Streifen vorgesehen sind, wobei der erste zur Klebeverbindung des Bahnmaterials mit dem Fenster- oder Türrahmen und der zweite zur Klebeverbindung des Bahnmaterials mit der Laibung ausgebildet ist.

Der mit der Leiste verbundene Klebeschlauch ist vorzugsweise als selbstklebender, luftdichter und mindestens diffusionshemmender Schlauch ausgebildet.

Der Begriff Klebemasse ist im Sinne der vorliegenden Erfindung weit gefasst und umfasst auch Dichtungsmassen bzw. Dichtstoffe, die klebende oder selbstklebende Eigenschaften aufweisen.

Die erfindungsgemäße Leiste zur Abdeckung und Abdichtung von Fugen ist nicht nur auf den Anwendungsbereich der zwischen Fenster- oder Türrahmen und Laibung auftretenden Fugen beschränkt. Es handelt sich hierbei aber um ein bevorzugtes Anwendungsgebiet, weil sich herausgestellt hat, dass mit der erfindungsgemäßen Leiste auf einfache und kostengünstige Weise undichte Fenster- und Türfugen, insbesondere im Altbau, saniert werden können. Hierbei wird die erfindungsgemäße Leiste verwendet, um einerseits die genannten Fugen der noch verbauten, alten Fenster oder Türen nachträglich abzudecken und abzudichten, oder um andererseits die genannten Fugen neuer, gegen die alten Fenster oder Türen ausgetauschter Fenster oder Türen abzudecken und abzudichten. Der genannte Austausch der Fenster oder Türen wird im Wesentlichen ohne Beeinträchtigung der Bausubstanz, d.h. insbesondere ohne Beschädigung des Putzes, durchgeführt. Nach dem Einsetzen des Fensters oder der Tür muss abschließend nur noch die erfindungsgemäße Leiste angebracht werden. Ein Verputzen ist nicht mehr erforderlich. Prinzipiell ist die Leiste zum Abdecken und Abdichten aller ähnlich gebildeter Fugen, insbesondere solcher, die großen Relativbewegungen ausgesetzt sind, geeignet.

Eine Weiterbildung der Erfindung sieht entsprechend vor, dass die Klebemasse zur Klebeverbindung des Schlauches mit dem Fenster- oder Türrahmen und/oder der Laibung oder dem Bahnmaterial eine Selbstklebemasse ist. Dadurch wird ein von der Handhabung her einfaches Verkleben der Leiste mit dem Fenster- oder Türrahmen und der Laibung ermöglicht. Es ist hat sich gezeigt, dass Selbstklebemasse geeignet sind, den Schlauch vollkommen dicht an den Fenster- oder Türrahmen und die Laibung anzuschließen.

Weiterhin ist vorgesehen, dass die zur Klebeverbindung des Schlauches mit dem Fenster- oder Türrahmen und/oder der Laibung dienende Klebemasse auf ihrer dem Schlauch abgewandten Seite vorzugsweise mit einem Trennpapier versehen ist, das zum Schutz der Klebemasse vorgesehen ist und vor dem Verkleben mit dem Fenster- oder Türrahmen und/oder der Laibung von der Klebemasse leicht entfernbar ist.

Die erfindungsgemäße gelenkig ausgebildete Leiste lässt sich auf diese Weise vorkonfektionieren und aufgerollt lagern.

Entsprechend gilt dies auch für eine Leiste mit dem erfindungsgemäßen Bahnmaterial. Gemäß einer Weiterbildung ist die zur Klebeverbindung des Bahnmaterials mit dem Fenster- oder Türrahmen und der Laibung dienende Klebemasse auf ihrer dem Bahnmaterial abgewandten Seite vorzugsweise mit einem Trennpapier versehen, das zum Schutz der Klebemasse vorgesehen ist und vor dem Verkleben mit dem Fenster- oder Türrahmen und/oder der Laibung von der Klebemasse leicht entfernbar ist.

Gemäß einer vorteilhaften Ausgestaltung der Erfindung ist auf der für die Klebeverbindung vorgesehenen Seite der Leiste nur ein sich in Längsrichtung der Leiste erstreckender und beide Leistenabschnitte wenigstens zum größten Teil überdeckender Schlauch angeordnet, der
a) auf seiner der Leiste zugewandten Seite entweder nur einen Streifen aus Klebemasse aufweist, wobei dieser Streifen beide Leistenabschnitte wenigstens zum größten Teil überdeckt, oder zwei voneinander beabstandete Streifen aus Klebemasse aufweist, wobei einer dieser Streifen mit dem ersten Leistenabschnitt in Kontakt steht und der andere dieser Streifen mit dem anderen Leistenabschnitt in Kontakt steht, und
b) auf seiner der Leiste abgewandten Seite entweder nur einen Streifen aus Klebemasse aufweist, wobei dieser Streifen zur Klebeverbindung des Schlauches mit dem Fenster- oder Türrahmen und der Laibung dient, oder zwei voneinander beabstandete Streifen aus Klebemasse aufweist, wobei einer dieser Streifen zur Klebeverbindung des Schlauches mit dem Fenster- oder Türrahmen und der andere dieser Streifen zur Klebeverbindung des Schlauches mit der Laibung dient.

Durch den einzigen, beide Leistenabschnitte überdeckenden Schlauch wird erreicht, dass die die Fuge auch bei Schäden im Leistenmaterial, insbesondere dort, wo die Leiste die geringste Materialstärke aufweist, nämlich beim Übergang vom ersten zum zweiten Leistenabschnitt, sicher abdichtet.

Gemäß einer alternativen Ausgestaltung der Erfindung ist auf der für die Klebeverbindung vorgesehenen Seite der Leiste ein erster sich in Längsrichtung der Leiste erstreckender und den ersten Leistenabschnitt wenigstens zum größten Teil überdeckender Schlauch sowie ein zweiter sich in Längsrichtung der Leiste (10) erstreckender und den zweiten Leistenabschnitt wenigstens zum größten Teil überdeckender Schlauch angeordnet, wobei jeder Schlauch
a) auf seiner der Leiste zugewandten Seite einen Streifen aus Klebemasse aufweist, und
b) auf seiner der Leiste abgewandten Seite einen Streifen aus Klebemasse aufweist, wobei dieser Streifen des ersten Schlauchs zur Klebeverbindung des Schlauches mit dem Fenster- oder Türrahmen und dieser Streifen des zweiten Schlauchs zur Klebeverbindung des Schlauches mit der Laibung dient.

Zweckmäßigerweise stehen der erste und der zweite Schlauch im Bereich des Übergangs vom ersten zum zweiten Leistenabschnitt miteinander in Kontakt, wobei sie vorzugsweise miteinander verklebt sind, derart, dass sich der jeweilige Schlauch in dem genannten Bereich von der Leiste abhebt und die in diesem Bereich eigentlich zur Leiste weisenden Teile der Streifen aus Klebemasse miteinander verklebt werden.

Durch die Verklebung der beiden Schläuche im Bereiche des Übergangs vom ersten zum zweiten Leistenabschnitt wird erreicht, dass die die Fuge auch bei Schäden im Leistenmaterial, insbesondere dort, wo die Leiste die geringste Materialstärke aufweist, nämlich beim Übergang vom ersten zum zweiten Leistenabschnitt, zuverlässig durch die Leiste abgedichtet wird.

Weiterhin ist vorgesehen, dass an der Längsseite der Leiste, vorzugsweise nur an dem später mit der Laibung verklebten Leistenabschnitt, ein Element, vorzugsweise eine elastische, der Laibung zugewandt abgeknickt verlaufende Dichtlippe, zur optisch ansprechenden Abdeckung der zwischen dem Leistenabschnitt und der Laibung nach dem Verkleben gebildeten Fuge angeordnet ist.

Das Element gleicht Unebenheiten in der Laibung aus und sorgt so zusätzlich für einen relativ dichten und vor allem ästhetisch ansprechenden Abschluss des zweiten Leistenabschnitts an der Laibung.

Eine Weiterbildung der Erfindung sieht vor, dass die Leistenabschnitte in einem vorgegebenen Abstand voneinander mittels eines flachen Bandes, das ein Gelenk bildet, vorzugsweise einstückig miteinander verbunden sind, wobei zwischen den Leistenabschnitte eine Stufe ausgebildet ist, wenn diese im 180°-Winkel zueinander angeordnet sind.

Eine derartige Ausgestaltung schützt das sich in Längsrichtung zwischen den Leistenabschnitten ausgebildete Gelenk vor Beschädigung. Denn durch die vorhandene Stufe und durch die vorgegebene Breite des Bandes wird in Abhängigkeit von der Materialstärke der Leistenabschnitte ein Überknicken des der Leistenabschnitten über einen gewollten Öffnungswinkel blockiert.

Außerdem ist vorgesehen, dass die Leiste aus Holz, Metall oder vorzugsweise aus Kunststoff, besonders bevorzugt aus Hartkunststoff besteht.

Vorzugsweise ist auf der dem Fenster- oder Türrahmen zugewandten Seite des ersten Leistenabschnitts an der dem zweiten Leistenabschnitt abgewandten Längskante eine sich in Längsrichtung der Leiste erstreckende im Querschnitt rechteckige Erhöhung vorgesehen, die im Wesentlichen die Höhe des auf den ersten Leistenabschnitt angeordneten Schlauches aufweist und vorzugsweise einstückig mit dem ersten Leistenabschnitt verbunden ist, wobei auf dieser Erhöhung ein doppelseitiges Klebeband oder eine ähnlich wirkende Klebemasse zur zusätzlichen Verklebung mit dem Fenster- oder Türrahmen angeordnet ist. Dadurch ist der erste Leistenabschnitt an der genannten Längskante fest mit dem Fenster- oder Türrahmen verbunden, so dass sich die Leiste in diesem Bereich weder abhebt noch durch Unterhaken leicht lösen lässt.

Weiterhin ist vorgehen, dass der Schlauch aus einem folienartigen Material, vorzugsweise aus PE oder PP, besteht und vorzugsweise eine Schichtdicke 25 bis 100 µm, bevorzugt von 40 bis 60 µm aufweist.

Zweckmäßigerweise weist die Klebemasse ein Flächengewicht von 50 bis 400 g/m², vorzugsweise von 100 bis 350 g/m² aufweist, wobei die Klebemasse, die nach dem Verkleben mit der Laibung in Kontakt steht, vorzugsweise ein Flächengewicht von 200 bis 400 g/m², bevorzugt von 250 bis 350 g/m² aufweist, und die übrige Klebemasse vorzugsweise ein Flächengewicht von 50 bis 200 g/m², bevorzugt von 70 bis 150 g/m² aufweist.

Durch das höhere Flächengewicht derjenigen Klebemasse, die nach dem Verkleben mit der Laibung in Kontakt steht, können überraschend einfach Unebenheiten der Laibung ausgeglichen werden, so dass eine sichere Abdichtung der Fuge gewährleistet ist.

Nachfolgend wird die Erfindung anhand eines Ausführungsbeispiels erläutert, das in der Zeichnung dargestellt ist. In dieser zeigt:
- Fig. 1: eine schematische Darstellung der erfindungsgemäßen Leiste zur Abdeckung und Abdichtung einer Fuge in einem mit dem Fenster- oder Türrahmen und der Laibung verklebten Zustand,
- Fig. 2: eine schematische Darstellung der erfindungsgemäßen Leiste im Querschnitt mit nur einem Klebeschlauch, umfassend zwei Streifen aus Klebemasse,
- Fig. 3: eine schematische Darstellung der erfindungsgemäßen Leiste im Querschnitt mit zwei miteinander verklebten Klebeschläuchen, umfassend je zwei Streifen aus Klebemasse,
- Fig. 4: eine schematische Darstellung der erfindungsgemäßen Leiste im Querschnitt mit nur einem Klebeschlauch, umfassend vier Streifen aus Klebemasse, und
- Fig. 5: eine schematische Darstellung der erfindungsgemäßen Leiste im Querschnitt mit nur einem Klebeschlauch, umfassend zwei Streifen aus Klebemasse und einem Bahnmaterial, umfassend zwei Streifen aus Klebemasse.

Fig. 1 zeigt die erfindungsgemäße Leiste 10 in einem mit einem Fensterrahmen 14 und einer Laibung 16 verklebten Zustand, wobei eine zwischen Fensterrahmen 14 und Laibung 16 vorhandene Fuge 12 zuverlässig abgedeckt und abgedichtet wird. Der Fensterrahmen 14 sitzt in einer Laibung 16. Die Fuge 12 zwischen Fensterrahmen 14 und Laibung 16 nimmt übliches Dämmmaterial 48. Das Dämmmaterial 48 ist in einer offenkammerigen Außenseite des Fensterrahmens 14 verankernd aufgenommen und schließt auf der anderen Seite an die Laibung 16 an. Die übrige Querschnittsfläche des als Kunststoffprofil ausgebildeten Fensterrahmens 14 ist erkennbar gekammert und kann durch Stabilisierungseinlagen 50 versteift sein.

Die Leiste 10 umfasst zwei sich in Längsrichtung der Leiste 10 erstreckende Leistenabschnitten 18 und 20, die in einem vorgebbaren Winkel zueinander, vorliegend in einem rechten Winkel, gelenkig miteinander verbunden sind.

Der erste Leistenabschnitt 18 ist hierbei zur Klebeverbindung mit dem Fensterrahmen 14 und der zweite Leistenabschnitt 20 zur Klebeverbindung mit der Laibung 16 ausgebildet.

Die Klebeverbindungen sind erfindungsgemäß durch jeweils einen sich in Längsrichtung der Leiste 10 erstreckenden Schlauch 24 und 26 realisiert.

Jeder Schlauch 24 und 26 ist mit zwei hier nicht dargestellten, durchgehend in Längsrichtung verlaufenden und voneinander beabstandeten Streifen aus Klebemasse beschichtet, wobei ein Streifen zur Klebeverbindung des Schlauches 24, 26 mit der Leiste 10 und der andere Streifen zur Klebeverbindung des Schlauches 24, 26 mit dem Fensterrahmen 24 bzw. der Laibung 16 ausgebildet ist.

Fig. 2 zeigt die erfindungsgemäße Leiste 10 im Querschnitt mit nur einem Klebeschlauch 22, der zwei Streifen 28, 30 aus Klebemasse aufweist. Die Leiste 10 zur Abdeckung und Abdichtung einer Fuge umfasst zwei sich in Längsrichtung der Leiste 10 erstreckende Leistenabschnitte 18, 20, die in einem vorgebbaren Winkel (α) zueinander gelenkig miteinander verbunden sind.

Die Leistenabschnitte 18, 20 sind hierzu in einem vorgegebenen Abstand voneinander mittels eines flachen Bandes 42, das ein Gelenk nach Art eines Filmscharniers bildet, vorzugsweise einstückig miteinander verbunden, wobei zwischen den Leistenabschnitte 18, 20 eine Stufe 52 ausgebildet ist, wenn diese in einem Winkel (α) von 180° zueinander angeordnet sind.

Der erste Leistenabschnitt 18 ist zur Klebeverbindung mit einem Fenster- oder Türrahmen oder dergleichen und der zweite Leistenabschnitt 20 zur Klebeverbindung mit einer Laibung oder dergleichen, ausgebildet, so dass die Leiste 10 eine zwischen Fenster- oder Türrahmen und Laibung ausgebildete Fuge zuverlässig abdeckt und abdichtet.

Auf der für die Klebeverbindung mit dem Fenster- oder Türrahmen und der Laibung vorgesehenen Seite der Leiste 10, also der Rückseite der Leiste, ist nur ein einziger sich in Längsrichtung der Leiste 10 erstreckender und beide Leistenabschnitte 18, 20 größtenteils überdeckender Schlauch 22 angeordnet.

Der Schlauch 22 weist auf seiner der Leiste 10 zugewandten Seite nur einen einzigen Streifen 28 aus Klebemasse, vorzugsweise aus einer Selbstklebemasse auf, wobei dieser Streifen 28 beide Leistenabschnitte 18, 20 größtenteils überdeckt. Auf diese Weise ist der Schlauch 28 dicht mit der Leiste 10 verklebt.

Auf seiner der Leiste 10 abgewandten Seite weist der Schlauch 22 auch nur einen einzigen Streifen 30 aus Klebemasse, vorzugsweise aus Selbstklebemasse auf, wobei dieser Streifen 30 zur Klebeverbindung des Schlauches 22 mit dem Fenster- oder Türrahmen 14 und der Laibung 16 dient.

Die beiden Streifen 28, 30 aus Selbstklebemasse sind erfindungsgemäß voneinander beabstandet, so dass der Schlauch auftretende Bewegungen zwischen Fenster- oder Türrahmen und Laibung durch Formänderung ausgleichen kann.

Die zur Klebeverbindung des Schlauches 22 mit dem Fenster- oder Türrahmen 14 und der Laibung 16 dienende Selbstklebemasse 30 ist auf ihrer dem Schlauch 22 abgewandten Seite vorzugsweise mit einem hier nicht dargestellten Trennpapier versehen ist, das zum Schutz der Selbstklebemasse 30 vorgesehen ist und vor dem Verkleben mit dem Fenster- oder Türrahmen 14 und der Laibung 16 von der Selbstklebemasse 30 leicht entfernbar ist. Dadurch kann die Leiste 10 platzsparend als vorkonfektionierte Rollenware gelagert und transportiert werden.

Auf der später dem Fenster- oder Türrahmen 14 zugewandten Seite des ersten Leistenabschnitts 18 ist an der dem zweiten Leistenabschnitt 20 abgewandten Längskante eine sich in Längsrichtung der Leiste 10 erstreckende im Querschnitt rechteckige Erhöhung 44 vorgesehen, die im Wesentlichen die Höhe des auf den ersten Leistenabschnitt 18 angeordneten Schlauches 22, 24 aufweist und vorzugsweise einstückig mit dem ersten Leistenabschnitt 18 verbunden ist. Auf der Erhöhung 44 ist ein doppelseitiges Klebeband 46 zur zusätzlichen Verklebung mit dem Fenster- oder Türrahmen 14 angeordnet. Diese Erhöhung bildet einen ästhetisch ansprechenden Abschluss des ersten Leistenabschnitts 18 am Fenster- oder Türrahmen 14.

Fig. 3 zeigt die erfindungsgemäße Leiste 10 im Querschnitt mit zwei miteinander verklebten Schläuchen 24, 26, wobei jeder Schlauch 24, 26 zwei Streifen 32, 34 und 36, 38 aus Klebemasse aufweist.

Hinsichtlich des prinzipiellen Aufbaus der Leiste 10 wird zwecks Vermeidung von Wiederholungen auf die Ausführungen zu Fig. 2 verwiesen, wobei gleiche Bezugsziffern gleiche Bauteile bezeichnen.

Auf der für die Klebeverbindung mit dem Fenster- oder Türrahmen 14 und der Laibung 16 vorgesehenen Seite der Leiste 10 ist ein erster sich in Längsrichtung der Leiste 10 erstreckender und den ersten Leistenabschnitt 18 größtenteils überdeckender Schlauch 24 sowie ein zweiter sich in Längsrichtung der Leiste 10 erstreckender und den zweiten Leistenabschnitt 20 größtenteils überdeckender Schlauch 26 angeordnet ist.

Jeder Schlauch 24, 26 weist auf seiner der Leiste 10 zugewandten Seite einen Streifen 32, 36 aus Klebemasse, vorzugsweise aus Selbstklebemasse, auf und ist so mit der Leiste 10 dicht verklebt. Auf seiner der Leiste 10 abgewandten Seite weist jeder Schlauch 24, 26 ebenfalls einen Streifen 34, 38 aus Klebemasse, vorzugsweise aus Selbstklebemasse auf, wobei der Streifen 34 des ersten Schlauchs 24 zur Klebeverbindung des Schlauches 24 mit dem Fenster- oder Türrahmen 14 und der Streifen 38 des zweiten Schlauchs 26 zur Klebeverbindung des Schlauches 26 mit der Laibung 16 dient.

Der erste und der zweite Schlauch 24, 26 sind im Bereich des Übergangs vom ersten zum zweiten Leistenabschnitt 18, 20 derart miteinander verklebt, dass sich der jeweilige Schlauch 24, 26 in dem genannten Bereich von der Leiste 10 abhebt und die in diesem Bereich eigentlich zur Leiste 10 weisenden Teile der Streifen 32, 36 aus Klebemasse miteinander verklebt sind.

Die zur Klebeverbindung des Schläuche 24, 26 mit dem Fenster- oder Türrahmen 14 und der Laibung 16 dienende Selbstklebemasse 34, 38 ist auf ihrer dem Schlauch 24, 26 abgewandten Seite vorzugsweise mit einem hier nicht dargestellten Trennpapier versehen, das zum Schutz der Selbstklebemasse 34, 38 vorgesehen ist und vor dem Verkleben mit dem Fenster- oder Türrahmen 14 und der Laibung 16 von der Selbstklebemasse 30 leicht entfernbar ist.

Fig. 4 zeigt die erfindungsgemäße Leiste 10 im Querschnitt mit nur einem einzigen Klebeschlauch 22, der vier Streifen 32, 34, 36 und 38 aus Klebemasse umfasst.

Hinsichtlich des prinzipiellen Aufbaus der Leiste 10 wird zwecks Vermeidung von Wiederholungen auf die Ausführungen zu Fig. 2 verwiesen, wobei gleiche Bezugsziffern gleiche Bauteile bezeichnen.

Auf der für die Klebeverbindung mit dem Fenster- oder Türrahmen 14 und der Laibung 16 vorgesehenen Seite der Leiste 10 ist nur ein sich in Längsrichtung der Leiste 10 erstreckender und beide Leistenabschnitte 18, 20 größtenteils überdeckender Schlauch 22 angeordnet.

Der Schlauch 22 weist auf seiner der Leiste 10 zugewandten Seite zwei voneinander beabstandete Streifen 32, 36 aus Klebemasse, vorzugsweise aus Selbstklebemasse, auf, wobei der eine Streifen 32 mit dem ersten Leistenabschnitt 18 verklebt ist und der andere Streifen 36 mit dem zweiten Leistenabschnitt 20 verklebt ist.

Auf seiner der Leiste 10 abgewandten Seite weist der Schlauch ebenfalls zwei voneinander beabstandete Streifen 34, 38 aus Klebemasse, vorzugsweise aus Selbstklebemasse auf, wobei der eine Streifen 34 zur Klebeverbindung des Schlauches 22 mit dem Fenster- oder Türrahmen 14 und der andere Streifen 38 zur Klebeverbindung des Schlauches 22 mit der Laibung 16 dient.

Die zur Klebeverbindung des Schlauches 22 mit dem Fenster- oder Türrahmen 14 und der Laibung 16 dienende Selbstklebemasse 34, 38 ist auf ihrer dem Schlauch 24, 26 abgewandten Seite vorzugsweise mit einem hier nicht dargestellten Trennpapier versehen, das zum Schutz der Selbstklebemasse 34, 38 vorgesehen ist und vor dem Verkleben mit dem Fenster- oder Türrahmen 14 und der Laibung 16 von der Selbstklebemasse 34, 38 leicht entfernbar ist.

Fig. 5 zeigt eine schematische Darstellung der erfindungsgemäßen Leiste im Querschnitt mit nur einem Klebeschlauch 26, umfassend zwei Streifen 36, 38 aus Klebemasse und einem Bahnmaterial 54, umfassend zwei Streifen 30, 32 aus Klebemasse.

Hinsichtlich des prinzipiellen Aufbaus der Leiste 10 wird zwecks Vermeidung von Wiederholungen auf die Ausführungen zu Fig. 2 verwiesen, wobei gleiche Bezugsziffern gleiche Bauteile bezeichnen.

Auf der für die Klebeverbindung mit dem Fenster- oder Türrahmen und der Laibung vorgesehenen Seite der Leiste 10 ein erster sich in Längsrichtung der Leiste 10 erstreckender und den zweiten Leistenabschnitt 20 wenigstens teilweise überdeckender Schlauch 26 sowie ein erstes sich in Längsrichtung der Leiste 10 erstreckendes, zumindest diffusionshemmend und luftdicht ausgebildetes und den ersten Leistenabschnitt 18 und den Schlauch 26 wenigstens teilweise überdeckendes Bahnmaterial 54 angeordnet.

Der Schlauch 26 weist zwei durchgehend in Längsrichtung verlaufende und voneinander beabstandete Streifen 36, 38 aus Klebemasse auf, wobei einer dieser Streifen 36 zur Klebeverbindung des Schlauches 26 mit der Leiste 10 und der andere dieser Streifen 38 zur Klebeverbindung des Schlauches 26 mit dem Bahnmaterial 54 ausgebildet ist.

Das Bahnmaterial 54 weist zwei durchgehend in Längsrichtung verlaufende und voneinander beabstandete Streifen 30, 32 aus Klebemasse auf, wobei ein Streifen 32 nur zur Klebeverbindung des Bahnmaterials 54 mit dem, nicht den Schlauch 26 aufweisenden Leistenabschnitt 18 und der andere Streifen 30 zur Klebeverbindung des Bahnmaterials 54 mit dem Fenster- oder Türrahmen und der Laibung ausgebildet ist.

Die in den Fig. 1 bis 5 dargestellte Leiste weist außerdem eine an der Längsseite der Leiste 10 angeordnete, an dem mit der Laibung 16 verklebten bzw. zu verklebenden zweiten Leistenabschnitt 20 eine elastische, der Laibung 20 zugewandt abgeknickt verlaufende Dichtlippe 40 auf.

### Bezugszeichenliste

### (ist Bestandteil der Beschreibung)

- 10: Leiste
- 12: Fuge
- 14: Fensterrahmen
- 16: Laibung
- 18: erster Leistenabschnitt
- 20: zweiter Leistenabschnitt
- 22: Schlauch
- 24: Schlauch
- 26: Schlauch
- 28: Streifen aus Klebemasse
- 30: Streifen aus Klebemasse
- 32: Streifen aus Klebemasse
- 34: Streifen aus Klebemasse
- 36: Streifen aus Klebemasse
- 38: Streifen aus Klebemasse
- 40: Dichtlippe
- 42: Band
- 44: Erhöhung
- 46: doppelseitiges Klebeband
- 48: Dämmmaterial
- 50: Stabilisierungseinlagen
- 52: Stufe
- 54: Bahnmaterial

## Patentansprüche

1. Leiste (10) zur Abdeckung und Abdichtung einer Fuge (12) zwischen einem Fenster- oder Türrahmen (14) und einer Laibung (16), mit zwei sich in Längsrichtung der Leiste (10) erstreckenden Leistenabschnitten (18, 20), die in einem vorgebbaren Winkel zueinander gelenkig oder in einem vorgegebenen Winkel (α) zueinander starr miteinander verbunden sind, wobei der erste Leistenabschnitt (18) zur Klebeverbindung mit dem Fenster- oder Türrahmen (14) und der zweite Leistenabschnitt (20) zur Klebeverbindung mit der Laibung (16) ausgebildet ist, **dadurch gekennzeichnet, dass** auf der für die Klebeverbindung mit dem Fenster- oder Türrahmen (14) und der Laibung (16) vorgesehenen Seite der Leiste (10) wenigstens ein sich in Längsrichtung der Leiste (10) erstreckender Schlauch (22, 24, 26) angeordnet ist, der mit wenigstens zwei durchgehend in Längsrichtung verlaufenden und voneinander beabstandeten Streifen (28, 30, 32, 34, 36, 38) aus Klebemasse beschichtet ist, wobei wenigstens einer dieser Streifen (28, 32, 36) zur Klebeverbindung des Schlauches (22, 24, 26) mit der Leiste (10) und wenigstens ein anderer dieser Streifen (30, 34, 38) zur Klebeverbindung des Schlauches (22, 24, 26) mit dem Fenster- oder Türrahmen (14) und/oder der Laibung (16) ausgebildet ist.

2. Leiste (10) nach dem Oberbegriff der Anspruchs 1, **dadurch gekennzeichnet, dass** auf der für die Klebeverbindung mit dem Fenster- oder Türrahmen (14) und der Laibung (16) vorgesehenen Seite der Leiste (10) ein erster sich in Längsrichtung der Leiste (10) erstreckender und den zweiten Leistenabschnitt (20) wenigstens teilweise überdeckender Schlauch (26) sowie ein erstes sich in Längsrichtung der Leiste (10) erstreckendes, zumindest diffusionshemmend und luftdicht ausgebildetes und den ersten Leistenabschnitt (18) und den Schlauch (26) wenigstens teilweise überdeckendes Bahnmaterial (54) angeordnet ist, wobei der Schlauch (26) wenigstens zwei durchgehend in Längsrichtung verlaufende und voneinander beabstandete Streifen (36, 38) aus Klebemasse aufweist, wobei wenigstens einer dieser Streifen (36) zur Klebeverbindung des Schlauches (26) mit der Leiste (10) und wenigstens ein anderer dieser Streifen (38) zur Klebeverbindung des Schlauches (26) mit dem Bahnmaterial (54) ausgebildet ist, und wobei das Bahnmaterial (54) wenigstens zwei durchgehend in Längsrichtung verlaufende und voneinander beabstandete Streifen (30, 32) aus Klebemasse aufweist, wobei wenigstens einer dieser Streifen (32) nur zur Klebeverbindung des Bahnmaterials (54) mit dem, nicht den Schlauch (26) aufweisenden Leistenabschnitt (18) und wenigstens ein anderer dieser Streifen (30) zur Klebeverbindung des Bahnmaterials (54) mit dem Fenster- oder Türrahmen und der Laibung ausgebildet ist.

3. Leiste (10) nach Anspruch 1 oder 2, **dadurch gekennzeichnet, dass** die Klebemasse (30, 34, 38) zur Klebeverbindung des Schlauches (22, 24, 26) mit dem Fenster- oder Türrahmen (14) und/oder der Laibung (16) oder dem Bahnmaterial (54) eine Selbstklebemasse ist.

4. Leiste (10) nach Anspruch 1 oder 3, **dadurch gekennzeichnet, dass** die zur Klebeverbindung des Schlauches (22, 24, 26) mit dem Fenster- oder Türrahmen (14) und/oder der Laibung (16) dienende Klebemasse (30, 34, 38) auf ihrer dem Schlauch (22, 24,26) abgewandten Seite vorzugsweise mit einem Trennpapier versehen ist, das zum Schutz der Klebemasse (30, 34, 38) vorgesehen ist und vor dem Verkleben mit dem Fenster- oder Türrahmen (14) und/oder der Laibung (16) von der Klebemasse (30, 34, 38) leicht entfernbar ist.

5. Leiste (10) nach Anspruch 2, **dadurch gekennzeichnet, dass** die zur Klebeverbindung des Bahnmaterials mit dem Fenster- oder Türrahmen (14) und der Laibung (16) dienende Klebemasse (30) auf ihrer dem Bahnmaterial (22, 24,26) abgewandten Seite vorzugsweise mit einem Trennpapier versehen ist, das zum Schutz der Klebemasse (30) vorgesehen ist und vor dem Verkleben mit dem Fenster- oder Türrahmen (14) und/oder der Laibung (16) von der Klebemasse (30) leicht entfernbar ist.

6. Leiste (10) nach Anspruch 1, 3 oder 4, **dadurch gekennzeichnet, dass** auf der für die Klebeverbindung mit dem Fenster- oder Türrahmen (14) und der Laibung (16) vorgesehenen Seite der Leiste (10) nur ein einziger sich in Längsrichtung der Leiste (10) erstreckender und beide Leistenabschnitte (18, 20) wenigstens teilweise überdeckender Schlauch (22) angeordnet ist, der
a) auf seiner der Leiste (10) zugewandten Seite entweder nur einen Streifen (28) aus Klebemasse aufweist, wobei dieser Streifen (28) beide Leistenabschnitte (18, 20) wenigstens teilweise überdeckt, oder zwei voneinander beabstandete Streifen (32, 36) aus Klebemasse aufweist, wobei einer dieser Streifen (32) mit dem ersten Leistenabschnitt (18) in Kontakt steht und der andere dieser Streifen (36) mit dem zweiten Leistenabschnitt (20) in Kontakt steht, und
b) auf seiner der Leiste (10) abgewandten Seite entweder nur einen Streifen (30) aus Klebemasse aufweist, wobei dieser Streifen (30) zur Klebeverbindung des Schlauches (22) mit dem Fenster- oder Türrahmen (14) und der Laibung (16) dient, oder zwei voneinander beabstandete Streifen (34, 38) aus Klebemasse aufweist, wobei einer dieser Streifen (34) zur Klebeverbindung des Schlauches (22) mit dem Fenster- oder Türrahmen (14) und der andere dieser Streifen (38) zur Klebeverbindung des Schlauches (22) mit der Laibung (16) dient.

7. Leiste (10) nach Anspruch 1, 3 oder 4, **dadurch gekennzeichnet, dass** auf der für die Klebeverbindung mit dem Fenster- oder Türrahmen (14) und der Laibung (16) vorgesehenen Seite der Leiste (10) ein erster sich in Längsrichtung der Leiste (10) erstreckender und den ersten Leistenabschnitt (18) wenigstens teilweise überdeckender Schlauch (24) sowie ein zweiter sich in Längsrichtung der Leiste (10) erstreckender und den zweiten Leistenabschnitt (20) wenigstens teilweise überdeckender Schlauch (26) angeordnet ist, wobei jeder Schlauch (24, 26)
a) auf seiner der Leiste (10) zugewandten Seite einen Streifen (32, 36) aus Klebemasse aufweist, und
b) auf seiner der Leiste (10) abgewandten Seite einen Streifen (34, 38) aus Klebemasse aufweist, wobei der Streifen (34) des ersten Schlauchs (24) zur Klebeverbindung des Schlauches (24) mit dem Fenster- oder Türrahmen (14) und der Streifen (38) des zweiten Schlauchs (26) zur Klebeverbindung des Schlauches (26) mit der Laibung (16) dient.

8. Leiste (10) nach Anspruch 7, **dadurch gekennzeichnet, dass** der erste und der zweite Schlauch (24, 26) im Bereich des Übergangs vom ersten zum zweiten Leistenabschnitt (18, 20) miteinander in Kontakt stehen, wobei sie vorzugsweise miteinander verklebt sind, derart, dass sich der jeweilige Schlauch (24, 26) in dem genannten Bereich von der Leiste (10) abhebt und die in diesem Bereich eigentlich zur Leiste (10) weisenden Teile der Streifen (32, 36) aus Klebemasse miteinander verklebt werden.

9. Leiste (10) nach einem der Ansprüche 1 bis 8, **dadurch gekennzeichnet, dass** an der Längsseite der Leiste (10), vorzugsweise nur an dem später mit der Laibung (16) verklebten ersten Leistenabschnitt (20), ein Element, vorzugsweise eine elastische, der Laibung (20) zugewandt abgeknickt verlaufende Dichtlippe (40), zur optisch ansprechenden Abdeckung der zwischen dem Leistenabschnitt und der Laibung nach dem Verkleben gebildeten Fuge angeordnet ist.

10. Leiste (10) nach einem der Ansprüche 1 bis 9, **dadurch gekennzeichnet, dass** die Leistenabschnitte (18,20) in einem vorgegebenen Abstand voneinander mittels eines flachen Bandes (42), das ein Gelenk nach Art eines Filmscharniers bildet, vorzugsweise einstückig miteinander verbunden sind, wobei zwischen den Leistenabschnitte (18, 20) eine Stufe ausgebildet ist, wenn diese in einem Winkel (α) von 180° zueinander angeordnet sind.

11. Leiste (10) nach einem der Ansprüche 1 bis 10, **dadurch gekennzeichnet, dass** die Leiste (10) aus Holz, Metall oder vorzugsweise aus Kunststoff, besonders bevorzugt aus Hartkunststoff besteht.

12. Leiste (10) nach einem der Ansprüche 1 bis 11, **dadurch gekennzeichnet, dass** auf der dem Fenster- oder Türrahmen (14) zugewandten Seite des ersten Leistenabschnitts (18) an der dem zweiten Leistenabschnitt (20) abgewandten Längskante eine sich in Längsrichtung der Leiste (10) erstreckende im Querschnitt rechteckige Erhöhung (44) vorgesehen ist, die im Wesentlichen die Höhe des auf den ersten Leistenabschnitt (18) angeordneten Schlauches (22, 24) aufweist und vorzugsweise einstückig mit dem ersten Leistenabschnitt (18) verbunden ist, wobei auf dieser Erhöhung (44) ein doppelseitiges Klebeband (46) zur zusätzlichen Verklebung mit dem Fenster- oder Türrahmen (14) angeordnet ist.

13. Leiste (10) nach einem der Ansprüche 1 bis 12, **dadurch gekennzeichnet, dass** der Schlauch (22, 24, 26) und/oder das Bahnmaterial (54) aus einem folienartigen Material, vorzugsweise aus PE oder PP, besteht und vorzugsweise eine Schichtdicke 25 bis 100 µm, bevorzugt von 40 bis 60 µm aufweist.

14. Leiste (10) nach einem der Ansprüche 1 bis 13, **dadurch gekennzeichnet, dass** die Klebemasse (28, 30, 32, 34, 36, 38) ein Flächengewicht von 50 bis 400 g/m², vorzugsweise von 100 bis 350 g/m² aufweist, wobei die Klebemasse (30, 38) die nach dem Verkleben mit der Laibung in Kontakt steht, vorzugsweise ein Flächengewicht von 200 bis 400 g/m², bevorzugt von 250 bis 350 g/m² aufweist, und die übrige Klebemasse (28, 32, 34, 36) vorzugsweise ein Flächengewicht von 50 bis 200 g/m², bevorzugt von 70 bis 150 g/m² aufweist

## Claims

1. Batten (10) for covering and sealing a join (12) between a window frame or door frame (14) and an embrasure (16), comprising two batten sections (18, 20) which extend in the longitudinal direction of the batten (10) and are connected to one another in an articulated manner at a predefinable angle or are connected rigidly to one another at a predefinable angle (α), wherein the first batten section (18) is designed for adhesive bonding to the window frame or door frame (14) and the second batten section (20) is designed for adhesive bonding to the embrasure (16), **characterised in that** arranged on the side of the batten (10) provided for adhesive bonding to the window frame or door frame (14) and to the embrasure (16) is at least one flexible tube (22, 24, 26) which extends in the longitudinal direction of the batten (10) and is coated with at least two strips (28, 30, 32, 34, 36, 38) of adhesive compound which run continuously in the longitudinal direction and are arranged at a distance from one another, wherein at least one of these strips (28, 32, 36) is designed to adhesively bond the flexible tube (22, 24, 26) to the batten (10) and at least one other of these strips (30, 34, 38) is designed to adhesively bond the flexible tube (22, 24, 26) to the window frame or door frame (14) and/or to the embrasure (16).

2. Batten (10) according to the preamble of claim 1, **characterised in that** arranged on the side of the batten (10) which is provided for adhesive bonding to the window frame or door frame (14) and to the embrasure (16) is a first flexible tube (26) which extends in the longitudinal direction of the batten (10) and at least partially covers the second batten section (20), and a first web material (54) which extends in the longitudinal direction of the batten (10), is designed at least to inhibit diffusion and to be air-tight and at least partially covers the first batten section (18) and the flexible tube (26), wherein the flexible tube (26) has at least two strips (36, 38) of adhesive compound which run continuously in the longitudinal direction and are arranged at a distance from one another, wherein at least one of these strips (36) is designed to adhesively bond the flexible tube (26) to the batten (10) and at least one other of these strips (38) is designed to adhesively bond the flexible tube (26) to the web material (54), and wherein the web material (54) has at least two strips (30, 32) of adhesive compound which run continuously in the longitudinal direction and are arranged at a distance from one another, wherein at least one of these strips (32) is designed only to adhesively bond the web material (54) to the batten section (18) which does not comprise the flexible tube (26), and at least one other of these strips (30) is designed to adhesively bond the web material (54) to the window frame or door frame and to the embrasure.

3. Batten (10) according to claim 1 or 2, **characterised in that** the adhesive compound (30, 34, 38) for adhesively bonding the flexible tube (22, 24, 26) to the window frame or door frame (14) and/or to the embrasure (16) or the web material (54) is a self-adhesive compound.

4. Batten (10) according to claim 1 or 3, **characterised in that** the adhesive compound (30, 34, 38) which serves for adhesively bonding the flexible tube (22, 24, 26) to the window frame or door frame (14) and/or to the embrasure (16) is preferably provided on its side facing away from the flexible tube (22, 24, 26) with a separation paper which is provided for protecting the adhesive compound (30, 34, 38) and which can easily be removed from the adhesive compound (30, 34, 38) prior to adhesive bonding to the window frame or door frame (14) and/or to the embrasure (16).

5. Batten (10) according to claim 2, **characterised in that** the adhesive compound (30) which serves for adhesively bonding the web material to the window frame or door frame (14) and to the embrasure (16) is preferably provided on its side facing away from the web material (22, 24, 26) with a separation paper which is provided for protecting the adhesive compound (30) and which can easily be removed from the adhesive compound (30) prior to adhesive bonding to the window frame or door frame (14) and/or to the embrasure (16).

6. Batten (10) according to claim 1, 3 or 4, **characterised in that** arranged on the side of the batten (10) provided for adhesive bonding to the window frame or door frame (14) and to the embrasure (16) is just one single flexible tube (22) which extends in the longitudinal direction of the batten (10) and at least partially covers both batten sections (18, 20), which flexible tube
a) has on its side facing towards the batten (10) either just one strip (28) of adhesive compound, wherein this strip (28) at least partially covers both batten sections (18, 20), or two strips (32, 36) of adhesive compound which are arranged at a distance from one another, wherein one of these strips (32) is in contact with the first batten section (18) and the other of these strips (36) is in contact with the second batten section (20), and
b) has on its side facing away from the batten (10) either just one strip (30) of adhesive compound, wherein this strip (30) serves for adhesively bonding the flexible tube (22) to the window frame or door frame (14) and to the embrasure (16), or two strips (34, 38) of adhesive compound which are arranged at a distance from one another, wherein one of these strips (34) serves for adhesively bonding the flexible tube (22) to the window frame or door frame (14) and the other of these strips (38) serves for adhesively bonding the flexible tube (22) to the embrasure (16).

7. Batten (10) according to claim 1, 3 or 4, **characterised in that** arranged on the side of the batten (10) provided for adhesive bonding to the window frame or door frame (14) and to the embrasure (16) is a first flexible tube (24) which extends in the longitudinal direction of the batten (10) and at least partially covers the first batten section (18), and also a second flexible tube (26) which extends in the longitudinal direction of the batten (10) and at least partially covers the second batten section (20), wherein each flexible tube (24, 26)
a) has on its side facing towards the batten (10) a strip (32, 36) of adhesive compound, and
b) has on its side facing away from the batten (10) a strip (34, 38) of adhesive compound, wherein the strip (34) of the first flexible tube (24) serves for adhesively bonding the flexible tube (24) to the window frame or door frame (14) and the strip (38) of the second flexible tube (26) serves for adhesively bonding the flexible tube (26) to the embrasure (16).

8. Batten (10) according to claim 7, **characterised in that** the first and the second flexible tube (24, 26) are in contact with one another in the region of the transition from the first to the second batten section (18, 20), wherein they are preferably adhesively bonded to one another in such a way that the respective flexible tube (24, 26) lifts away from the batten (10) in said region and the parts of the strips (32, 36) of adhesive compound which actually point towards the batten (10) in this region are adhesively bonded to one another.

9. Batten (10) according to one of claims 1 to 8, **characterised in that** an element, preferably an elastic sealing lip (40) facing towards the embrasure (20) and running in an angled manner, is arranged on the longitudinal side of the batten (10), preferably only on the first batten section (20) which is subsequently adhesively bonded to the embrasure (16), in order to cover in an optically pleasing manner the join formed between the batten section and the embrasure after the adhesive bonding.

10. Batten (10) according to one of claims 1 to 9, **characterised in that** the batten sections (18, 20) are connected to one another, preferably in one piece, and at a predefined distance from one another by means of a flat band (42) which forms an articulation in the manner of a film hinge, wherein a step is formed between the batten sections (18, 20) when these are arranged at an angle (α) of 180° to one another.

11. Batten (10) according to one of claims 1 to 10, **characterised in that** the batten (10) is made of wood, metal or preferably of plastic, particularly preferably of hard plastic.

12. Batten (10) according to one of claims 1 to 11, **characterised in that** provided on the side of the first batten section (18) facing towards the window frame or door frame (14), on the longitudinal edge facing away from the second batten section (20), is a raised portion (44) which extends in the longitudinal direction of the batten (10) and is rectangular in cross section, which raised portion has essentially the height of the flexible tube (22, 24) arranged on the first batten section (18) and is preferably connected in one piece with the first batten section (18), wherein a double-sided adhesive tape (46) is arranged on this raised portion (44) for additional adhesive bonding to the window frame or door frame (14).

13. Batten (10) according to one of claims 1 to 12, **characterised in that** the flexible tube (22, 24, 26) and/or the web material (54) consists of a film-type material, preferably of PE or PP, and preferably has a layer thickness of 25 to 100 µm, preferably 40 to 60 µm.

14. Batten (10) according to one of claims 1 to 13, **characterised in that** the adhesive compound (28, 30, 32, 34, 36, 38) has a weight per unit area of 50 to 400 g/m², preferably 100 to 350 g/m², wherein the adhesive compound (30, 38) which is in contact with the embrasure after the adhesive bonding preferably has a weight per unit area of 200 to 400 g/m², more preferably 250 to 350 g/m², and the rest of the adhesive compound (28, 32, 34, 36) preferably has a weight per unit area of 50 to 200 g/m², more preferably 70 to 150 g/m².

## Revendications

1. Baguette (10) de recouvrement et de calfeutrage d'un joint (12) entre un cadre de fenêtre ou de porte (14) et une huisserie (16), avec deux sections de baguette (18, 20) s'étendant dans le sens longitudinal de la baguette (10), qui sont reliées entre elles de manière articulée l'une par rapport à l'autre suivant un angle spécifiable ou reliées entre elles de manière fixe l'une par rapport à l'autre suivant un angle spécifié (α), la première section de baguette (18) étant formée en vue d'une liaison adhésive avec le cadre de fenêtre ou de porte (14) et la seconde section de baguette (20) étant formée en vue d'une liaison adhésive avec l'huisserie (16), **caractérisée en ce que,** sur le côté de la baguette (10) prévu pour la liaison adhésive avec le cadre de fenêtre ou de porte (14) et l'huisserie (16), est disposé au moins un tuyau (22, 24, 26) s'étendant dans le sens longitudinal de la baguette (10), qui est recouvert d'au moins deux bandes (28, 30, 32, 34, 36, 38) en masse adhésive espacées l'une de l'autre et s'étendant sans interruption dans le sens longitudinal, au moins une de ces bandes (28, 32, 36) étant formée en vue de la liaison adhésive du tuyau (22, 24, 26) avec la baguette (10) et au moins une autre de ces bandes (30, 34, 38) étant formée en vue de la liaison adhésive du tuyau (22, 24, 26) avec le cadre de fenêtre ou de porte (14) et/ou l'huisserie (16).

2. Baguette (10) selon le préambule de la revendication 1, **caractérisée en ce que,** sur le côté de la baguette (10) prévu pour la liaison adhésive avec le cadre de fenêtre ou de porte (14) et l'huisserie (16), est disposé un premier tuyau (26) s'étendant dans le sens longitudinal de la baguette (10) et recouvrant au moins en partie la seconde section de baguette (20), ainsi qu'un premier matériau en bande (54) s'étendant dans le sens longitudinal de la baguette (10), formé au moins de manière inhibant la diffusion et étanche à l'air et recouvrant au moins partiellement la première section de baguette (18) et le tuyau (26), le tuyau (26) présentant au moins deux bandes (36, 38) en masse adhésive espacées l'une de l'autre et s'étendant dans le sens longitudinal sans interruption, au moins une de ces bandes (36) étant formée en vue de la liaison adhésive du tuyau (26) avec la baguette (10) et au moins une autre de ces bandes (38) étant formée en vue de la liaison adhésive du tuyau (26) avec le matériau en bande (54), et le matériau en bande (54) présentant au moins deux bandes (30, 32) en masse adhésive espacées l'une de l'autre et s'étendant dans le sens longitudinal sans interruption, au moins une de ces bandes (32) étant formée uniquement pour la liaison adhésive du matériau en bande (54) avec la section de baguette (18) ne comportant pas le tuyau (26) et au moins une autre de ces bandes (30) étant formée pour la liaison adhésive du matériau en bande (54) avec le cadre de fenêtre ou de porte et l'huisserie.

3. Baguette (10) selon la revendication 1 ou 2, **caractérisée en ce que** la masse adhésive (30, 34, 38) pour la liaison adhésive du tuyau (22, 24, 26) avec le cadre de fenêtre ou de porte (14) et/ou l'huisserie (16) ou le matériau en bande (54) est une masse auto-adhésive.

4. Baguette (10) selon la revendication 1 ou 3, **caractérisée en ce que** la masse adhésive (30, 34, 38) servant à la liaison adhésive du tuyau (22, 24, 26) avec le cadre de fenêtre ou de porte (14) et/ou l'huisserie (16) est munie, sur son côté détourné du tuyau (22, 24, 26), de préférence d'un papier de séparation prévu pour protéger la masse adhésive (30, 34, 38) et facilement amovible de la masse adhésive (30, 34, 38) avant le collage avec le cadre de fenêtre ou de porte (14) et/ou l'huisserie (16).

5. Baguette (10) selon la revendication 2, **caractérisée en ce que** la masse adhésive (30) servant à la liaison adhésive du matériau en bande avec le cadre de fenêtre ou de porte (14) et l'huisserie (16) est munie, sur son côté tourné vers le matériau en bande (22, 24, 26), de préférence d'un papier de séparation prévu pour protéger la masse adhésive (30) et facilement amovible de la masse adhésive (30) avant le collage avec le cadre de fenêtre ou de porte (14) et/ou l'huisserie (16).

6. Baguette (10) selon la revendication 1, 3 ou 4, **caractérisée en ce que,** sur le côté de la baguette (10) prévu pour la liaison adhésive avec le cadre de fenêtre ou de porte (14) et l'huisserie (16), est disposé un seul tuyau (22) s'étendant dans le sens longitudinal de la baguette (10) et recouvrant au moins en partie les deux sections de baguette (18, 20), qui
a) sur son côté tourné vers la baguette (10), présente soit une seule bande (28) en masse adhésive, cette bande (28) recouvrant au moins en partie les deux sections de baguette (18, 20), soit deux bandes (32, 36) en masse adhésive espacées l'une de l'autre, une de ces bandes (32) étant en contact avec la première section de baguette (18) et l'autre de ces bandes (36) étant en contact avec la seconde section de baguette (20), et
b) sur son côté détourné de la baguette (10), présente soit une seule bande (30) en masse adhésive, cette bande (30) servant uniquement à la liaison adhésive du tuyau (22) avec le cadre de fenêtre ou de porte (14) et l'huisserie (16), soit deux bandes (34, 38) en masse adhésive espacées l'une de l'autre, une de ces bandes (34) servant à la liaison adhésive du tuyau (22) avec le cadre de fenêtre ou de porte (14) et l'autre de ces bandes (38) servant à la liaison adhésive du tuyau (22) avec l'huisserie (16).

7. Baguette (10) selon la revendication 1, 3 ou 4, **caractérisée en ce que,** sur le côté de la baguette (10) prévu pour la liaison adhésive avec le cadre de fenêtre ou de porte (14) et l'huisserie (16), est disposé un premier tuyau (24) s'étendant dans le sens longitudinal de la baguette (10) et recouvrant au moins en partie la première section de baguette (18) ainsi qu'un second tuyau (26) s'étendant dans le sens longitudinal de la baguette (10) et recouvrant au moins en partie la seconde section de baguette (20), chaque tuyau (24, 26),
a) sur son côté tourné vers la baguette (10), présentant une bande (32, 36) en masse adhésive, et
b) sur son côté détourné de la baguette (10), présentant une bande (34, 38) en masse adhésive, la bande (34) du premier tuyau (24) servant à la liaison adhésive du tuyau (24) avec le cadre de fenêtre ou de porte (14) et la bande (38) du second tuyau (26) servant à la liaison adhésive du tuyau (26) avec l'huisserie (16).

8. Baguette (10) selon la revendication 7, **caractérisée en ce que** le premier et le second tuyau (24, 26) sont en contact l'un avec l'autre au niveau de la transition entre la première et la seconde section de baguette (18, 20), lesdits tuyaux étant de préférence collés l'un à l'autre de telle sorte que le tuyau respectif (24, 26) dans la zone citée se décolle de la baguette (10) et que les parties des bandes (32, 36) en masse adhésive orientées dans cette zone réellement vers la baguette (10) sont collées ensemble.

9. Baguette (10) selon l'une des revendications 1 à 8, **caractérisée en ce que,** sur le côté longitudinal de la baguette (10), de préférence uniquement sur la première section de baguette (20) collée ensuite avec l'huisserie (16), est disposé un élément, de préférence une lèvre d'étanchéité (40) élastique décrivant un coude et tournée vers l'huisserie (20) pour le recouvrement du joint formé après collage entre la section de baguette et l'huisserie afin d'obtenir un effet optique agréable.

10. Baguette (10) selon l'une des revendications 1 à 9, **caractérisée en ce que** les sections de baguette (18, 20) sont reliées l'une à l'autre de préférence de manière monobloc, avec entre elles un espace prédéfini, au moyen d'une bande plate (42) qui forme une articulation à la manière d'une charnière intégrale, un échelon étant formé entre les sections de baguette (18, 20) lorsque celles-ci sont disposées à un angle (α) de 180° l'une par rapport à l'autre.

11. Baguette (10) selon l'une des revendications 1 à 10, **caractérisée en ce que** la baguette (10) est en bois, en métal, ou de préférence en plastique, de manière particulièrement préférée en plastique dur.

12. Baguette (10) selon l'une des revendications 1 à 11, **caractérisée en ce que,** sur le côté de la première section de baguette (18) tourné vers le cadre de fenêtre ou de porte (14) sur l'arête longitudinale détournée de la seconde section de baguette (20), est prévue une élévation (44) de section rectangulaire s'étendant dans le sens longitudinal de la baguette (10), qui présente essentiellement la hauteur du tuyau (22, 24) disposé sur la première section de baguette (18) et est reliée de préférence de manière monobloc avec la première section de baguette (18), sur cette élévation (44) étant disposé un ruban adhésif double-face (46) pour le collage supplémentaire avec le cadre de fenêtre ou de porte (14).

13. Baguette (10) selon l'une des revendications 1 à 12, **caractérisée en ce que** le tuyau (22, 24, 26) et/ou le matériau en bande (54) sont réalisés en un matériau de type feuille, de préférence en PE ou en PP, et présente de préférence une épaisseur de couche de 25 à 100 µm, de préférence de 40 à 60 µm.

14. Baguette (10) selon l'une des revendications 1 à 13, **caractérisée en ce que** la masse adhésive (28, 30, 32, 34, 36, 38) présente un grammage de 50 à 400 g/m², de préférence de 100 à 350 g/m², la masse adhésive (30, 38) qui est en contact après collage avec l'huisserie présentant de préférence un grammage de 200 à 400 g/m², de préférence de 250 à 350 g/m², et la masse adhésive restante (28, 32, 34, 36) présentant de préférence un grammage de 50 à 200 g/m², de préférence de 70 à 150 g/m².
